# EUROPÄISCHE PATENTSCHRIFT

(11) **EP 1 155 268 B1**
(45) Veröffentlichungstag und Bekanntmachung des Hinweises auf die Patenterteilung: **16.03.2005**
(21) Anmeldenummer: 00902652.7
(22) Anmeldetag: 02.02.2000
(51) Int. Cl.: F25D 23/02

(54) **KÄLTEGERÄTETÜR**
REFRIGERATOR DOOR
PORTE D'APPAREIL FRIGORIFIQUE

(30) Priorität: 19.02.1999 DE 19907147
(43) Veröffentlichungstag der Anmeldung: 21.11.2001
(73) Patentinhaber: BSH Bosch und Siemens Hausgeräte GmbH, 81739 München (DE)
(72) Erfinder: WOLF, Ulrich, D-89537 Giengen (DE); KENTNER, Wolfgang, D-89365 Röfingen (DE); HIRATH, Jürgen, D-89522 Heidenheim (DE); HORN, Richard, D-89542 Herbrechtingen (DE)
(74) Vertreter: Thoma, Lorenz
(86) Internationale Anmeldenummer: PCT/EP2000/000828
(87) Internationale Veröffentlichungsnummer: WO 2000/049351

(56) Entgegenhaltungen:
- EP-A- 0 273 192
- EP-A- 0 534 767
- EP-A- 0 660 056
- US-A- 4 527 844

## Beschreibung

Die Erfindung betrifft eine Kältegerätetür mit einer aus metallischem Werkstoff gebildeten Außenverkleidung und einer dazu beabstandeten Innenverkleidung, ebenso aus metallischem Werkstoff gebildeten Innenverkleidung sowie einer zwischen der Außenverkleidung und der Innenverkleidung vorgesehenen, durch Aufschäumen erzeugten Wärmeisolationsschicht, wobei die Innenverkleidung an ihren freien Randabschnitten von den freien Randabschnitten der Außenverkleidung mit wärmeisolierenden Mitteln weitestgehend entkoppelt ist.

Eine derartige Gerätetür ist aus EP-A-0 660 056 bekannt.

Weiterhin sind Kältegerätetüren bekannt, welche eine aus mit einem Lacküberzug versehenem Stahlblech gebildete Außenverkleidung und eine dazu beabstandete Kunststoffinnenverkleidung aufweisen, wobei die Innenverkleidung mit der Außenverkleidung durch eine aufschäumende Wärmeisolationsschicht miteinander verbunden ist. Die bei den bekannten Kältegerätetüren zum Einsatz kommenden Kunststoffinnenverkleidungen sind nahezu ausschließlich durch Tiefziehen einer Kunststoffplatine gefertigt, deren Wandstärke, je nach Gestaltung der Innentür, insbesondere wenn an dieser vorspringende Holme zur Anbringung von Türablagefächern angeformt sind, nicht unwesentlich geschmälert ist. Die herstellungsbedingte Wandstärkenreduzierung der ohnehin wenig eigensteifen Kunststoffplatine zieht nach sich, dass im Hinblick auf die in der Konsumgüterindustrie anfallenden hohen Stückzahlen nur Befestigungsmaßnahmen mit fertigungstechnisch vertretbarem Aufwand wie z.B. mit angeformte Haltenocken oder aber schwalbenschwanzähnlich geformte Aufnahmen zum Einsatz kommen, da durch diese Formgebungen eine gewisse Eigensteifigkeit an den Befestigungspunkten erzielt wird. Andere, nicht auf die spezielle Formgebung zur Versteifung der Innenverkleidung abgestellte Haltemaßnahmen, welche eine weitaus flexiblere Anordnung der Türablagefächer an der Innenverkleidung zulassen würden, sind aufgrund der geringen Formsteifigkeit der aus Kunststoff gefertigten Innenverkleidung nur unter Verwendung von die Fertigungskosten der Kältegerätetür in die Höhe treibenden Hinterlegteilen erreichbar. Darüber hinaus ist die herstellungsbedingt partiell im Hinblick auf ihre Wandstärke stark beeinträchtigte Innenverkleidung an den wandstärkereduzierten Stellen beschädigungsgefährdet.

Aufgabe der Erfindung ist es, eine Kältegerätetür gemäß dem Oberbegriff des Anspruches 1 mit einfachen konstruktiven Maßnahmen, insbesondere hinsichtlich ihres Gebrauchsnutzens, zu verbessern.

Diese Aufgabe wird gemäß den Merkmalen der Ansprüche 1 und 7 gelöst.

Eine im Vergleich zu den herkömmlichen Innenverkleidungen deutlich eigensteifer ausgebildete Innenverkleidung eröffnet die Möglichkeit, diese hinsichtlich ihrer Gestaltung und Befestigungspositionen für die Türablagefächer variabler ausbilden zu können, da eine derartige Innenverkleidung nicht durch eine spezielle Formgebung zu Halterung der Türablagefächer versteift sein muss. So ist es beispielsweise möglich, in kostengünstiger Schweiß- oder Schraubkonstruktionen regalartige, eine deutlich flexiblere Anordnung der Türablagefächer erlaubende Befestigungsmöglichkeiten im wesentlichen über die ganze Fläche der Innenverkleidung vorzusehen. Außerdem ist es ohne Zuhilfenahme von Hinterlegteilen auf einfache und kostengünstige Weise möglich, langzeitbeständige Lagerstellen für verschwenkbare Rückhaltebügel für flaschenartiges Lagergut zu schaffen. Zudem ist auf einfache Weise der Kältegerätetür ein wertigeres Erscheinungsbild verliehen, wodurch sich eine mit verschiedenen Vorteilen und zugleich auf den ersten Blick erkennbare Produktdifferenzierung herführen lässt. Zusätzlich hat eine aus metallischem Werkstoff gefertigte Innenverkleidung den Vorteil, dass sie sich auch bei hartnäckiger Verschmutzung auf besonders einfache Weise intensiv reinigen lässt. Zudem ist dem gesamten Türkorpus durch die Verwendung einer aus metallischem Werkstoff gefertigten Innenverkleidung eine deutlich höhere Verwindungssteifigkeit verliehen, welche insbesondere bei großflächigen Kältegerätetüren wesentlich ist:

Durch die Fassung der freien Ränder der Randabschnitte der Innenverkleidung und der Außenverkleidung anhand der Aufnahmenuten sind zugleich Toleranzschwankungen zwischen den einander gegenüberliegenden freien Rändern der Innen- und der Außenverkleidung besonders leicht auffangbar.

Nach einer bevorzugten Ausführungsform des Gegenstandes der Erfindung ist vorgesehen, dass die an den leistenartig ausgebildeten Halteelementen vorgesehenen Aufnahmenuten mit den ihnen zugewandten Randabschnitten flüssigkeitsdicht verbunden sind.

Entsprechend einer nächsten bevorzugten Ausführungsform des Gegenstandes der Erfindung ist vorgesehen, dass die Mittel als Dichtungsfuß einer Türdichtung ausgebildet sind.

Durch die Verwendung eines Dichtungsfußes einer Türdichtung zur wärmetechnischen Entkopplung der freien Randabschnitte der Innenverkleidung von denen der Außenverkleidung ist unter Verwendung eines einzigen Bauteils sowohl eine wärmetechnische Entkopplung als auch die Befestigung der Türdichtung bewirkt.

In einer nächsten vorteilhaften Ausführungsform des Gegenstandes der Erfindung ist vorgesehen, dass die Mittel als Kunststoffprofil ausgebildet sind.

Durch die Verwendung eines Kunststoffprofils als die Wärmeleitung an der Schnittstelle zwischen den freien Rändern der Außenverkleidung und denen Innenverkleidung unterbrechendes Medium sind Türdichtungen herkömmlicher Art mit unterschiedlich gestaltetem Dichtungsfuß an der Kältegerätetür befestigbar. Für den Fall, dass das Kunststoffprofil als in eine Lücke zwischen dem freien Ende der Innenverkleidung und der Außenverkleidung einsetzbares Zwischenstück ausgebildet ist, ist eine besonders hochwirksame Unterbindung der Wärmeleitung zwischen der den Temperaturen des Kälteraums ausgesetzten Innenverkleidung und der mit Umgebungstemperatur des Kältegerätes beaufschlagten Außenverkleidung erzielt.

Gemäß einer weiteren bevorzugten Ausführungsform des Gegenstandes der Erfindung ist vorgesehen, dass das Kunststoffprofil die Randabschnitte zumindest annähernd flüssigkeitsdicht überbrückt, wobei das Kunststoffprofil eine Aufnahme zur lösbaren Halterung einer Türdichtung aufweist.

Nach einer bevorzugten Ausführungsform des Gegenstandes der Erfindung ist vorgesehen, dass die Innenverkleidung weitestgehend spanlos aus einer Edelstahlplatine geformt ist.

Durch die Verwendung von Edelstahl lässt sich eine besonders strapazierfähige, bereits bei geringer Platinenwandstärke eine hohe Eigensteifigkeit aufweisende Innenverkleidung herstellen, welche der Kältegerätetür ohne zusätzliche Maßnahmen ein sehr wertiges Aussehen verleiht.

Dadurch, dass die Innenverkleidung an ihren freien Randabschnitten von den freien Randabschnitten der Außenverkleidung mit wärmeisolierenden Mitteln zumindest entkoppelt ist, ist an der Schnittstelle zwischen den freien Randabschnitten der Innenverkleidung und den freien Randabschnitten der Außenverkleidung auf einfache Weise ein die Wärmedämmung der Tür stark mindernder wärmetechnischer Kurzschluss zwischen den Temperaturen im Kälteraum des Kältegerätes ausgesetzten Innenverkleidung und der von Umgebungstemperatur des Kältegerätes beaufschlagten Außenverkleidung vermieden.

Kunststoffprofil, das Aufnahmenuten zur Fixierung der Ränder der freien Randabschnitte der Innenverkleidung und der Außenverkleidung besitzt, bietet einen sicheren Halt für das Kunststoffprofil an den Rändern der Innenverkleidung und der Außenverkleidung.

Die Erfindung ist in der nachfolgenden Beschreibung anhand von drei in der beigefügten Zeichnung vereinfacht dargestellten Ausführungsbeispielen erläutert.

Es zeigen:
- Fig. 1: in vereinfachter schematischer Darstellung eine erste Ausführungsform einer Kältegerätetür mit einem zur Halterung einer Magnetdichtung dienenden, zwischen den freien Randabschnitten der Innenverkleidung und der Außenverkleidung eingebrachten Kunststoffprofil, in Schnittansicht von oben,
- Fig. 2: ausschnittsweise in vereinfachter schematischer Darstellung eine dritte Ausführungsvariante einer Kältegerätetür mit zur wärmetechnischen Entkopplung in einem horizontalen Spalt zwischen den freien Randabschnitten der Innenverkleidung und der Außenverkleidung eingebrachten Dichtungsfuß, in Schnittdarstellung von oben und
- Fig. 3: ausschnittsweise in vereinfachter schematischer Darstellung eine vierte Ausführungsvariante einer Kältegerätetür mit zur wärmetechnischen Entkopplung in einem Zwischenbereich zwischen den freien Rändern der Innen- und der Außenverkleidung eingebrachtem Kunststoffprofil in Schnittansicht von oben.

Gemäß Fig. 1 ist in vereinfachter schematischer Darstellung eine im vorliegenden Fall als Gefrierschranktür ausgebildete Kältegerätetür 10 mit einer als Sichtverblendung dienenden Außenverkleidung 11 gezeigt, welche aus metallischem Werkstoff wie Stahlblech oder dergleichen gefertigt ist und welche einen umlaufend angeordneten Umbug 12 mit einem freien Randabschnitt 13 aufweist, welcher in das Türinnere zeigt. Im Abstand zur Außenverkleidung 11 besitzt die Kältegerätetür 10 eine ebenfalls aus metallischem Werkstoff wie beispielsweise einer Edelstahlplatine oder dergleichen gefertigte Innenverkleidung 14, welche einen in Randnähe umlaufend angeordneter stufenartigen Absatz 14.1 mit einem freien Randabschnitt 15 aufweist. Dieser zeigt in Richtung des freien Randabschnittes 13, ist jedoch höhenversetzt und mit Abstand zu diesem angeordnet, wodurch eine umlaufend zwischen den freien Randabschnitten 13 und 15 angeordnete Freisparung 16 erzeugt ist. Diese ist von einem Kunststoffprofil 17 mit Halteenden 17.1 bzw. 17.2 überbrückt, an welchen nutenartig ausgebildete Aufnahmen 18 bzw. 19 vorgesehen sind, von denen die Aufnahme 18 dem Randabschnitt 13 und die Aufnahme 19 dem Randabschnitt 15 zugekehrt ist. Die nutenartige Aufnahme 18 bzw. 19 besitzt eine dem Randabschnitt 13 bzw. 15 zugewandten Nutenöffnung, über welche der freie Randabschnitt 13 bzw. 15 in die nutenartige Aufnahme 18 bzw. 19 einfügbar ist, wobei die Aufnahmen 18 und 19 hinsichtlich ihrer Nutenbreite auf die Materialstärke der Randabschnitte 13 und 15 abgestimmt sind, wodurch die Randabschnitte 13 und 15 flüssigkeitsdicht fixiert und gehaltert sind. Neben den Aufnahmen 18 und 19 besitzt das Kunststoffprofil 17 eine ebenso umlaufend wie die Aufnahmen 18 und 19 angeordnete, hinterschnitten ausgebildete Aufnahmenut 20. Diese dient zur Fixierung eines zu einer aus Kunststoff gefertigten Magnetdichtung 21 gehörenden Dichtungsfußes 22 dient. Das die freien Randabschnitte 13 und 15 flüssigkeitsdicht fixierende Kunststoffprofil 17 verhindert zumindest weitestgehend eine Wärmeleitung von der der Umgebungstemperatur ausgesetzten Außenverkleidung 11 auf die Innenverkleidung 14 und umgrenzt zusammen mit diesen einen Hohlraum, welcher mit in flüssigen Ausgangskomponenten verarbeiteten und durch Aufschäumen erzeugten Wärmeisolationsschicht 23 verfüllt ist, durch deren adhäsive Wirkung die Innenverkleidung 14, die Außenverkleidung 11 und das Kunststoffprofil 17 zu einem formund verwindungssteifen Verbund verbunden sind.

Die am Beispiel der Gefrierschranktür 10 beschriebene Innenverkleidung 14 lässt sich auch mit entsprechenden Haltemaßnahmen für Türablageflächen, welche beispielsweise schweißtechnisch an der innenverkleidung 14 festgesetzt sind, für eine Kühlschranktür zur Anwendung bringen.

Fig. 2 zeigt eine weitere Ausführungsform einer als Gefrierschranktür ausgebildeten Kältegerätetür 50, welche eine als Sichtverblendung dienende, aus metallischen Werkstoff gefertigte Außenverkleidung 51 besitzt, welche wie die Außenverkleidungen 11 und 31 einen umlaufenden angeordneten Umbug 52 mit einem freien Randabschnitt 53 aufweist, welcher in das Türinnere gerichtet ist. Beabstandet von der Außenverkleidung 51 ist eine ebenfalls aus platinenartigem Werkstoff, wie beispielsweise Edelstahl oder dergleichen, geformte Innenverkleidung 54 vorgesehen, welche wie die Innenverkleidungen 14 und 34 im Nahbereich ihres Randes einen umlaufend angeordneten stufenartigen Absatz 55 mit einem freien Randabschnitt 56 aufweist. Dieser ist in Richtung des freien Randabschnittes 13 gerichtet, jedoch in einer parallelen Ebene höhenversetzt und mit Abstand zu diesem angeordnet, wodurch eine umlaufend zwischen den freien Randabschnitten 53 und 56 angeordnete Freisparung 57 geschaffen ist. Die Freisparung 57 ist im vorliegenden Ausführungsbeispiel von einem zu einer Magnetdichtung 58 gehörenden, als Dichtungsfuß 59 ausgebildeten Befestigungselement überbrückt. Der Dichtungsfuß 59 besitzt wie das Kunststoffprofil 17 zwei leistenähnlich eingeformte Halteelemente 60 und 61, von welchen jedes eine zu den Randabschnitten 53 und 56 hin geöffnete Aufnahmenut 62 aufweist, welche hinsichtlich ihrer Nutenbreite auf die Materialstärke des jeweiligen Randabschnittes 53 bzw. 56 abgestimmt sind. Von der Aufnahmenut 62 ist die am Halteelement 60 vorgesehene flüssigkeitsdicht mit dem freien Randabschnitt 53 verbunden, während die am Halteelement 63 angeordnete Aufnahmenut 62 dem Randabschnitt 56 zugewandt und mit diesem flüssigkeitsdicht verbunden ist. Neben den Halteelementen 60 und 61 am Dichtungsfuß 59 besitzt die Magnetdichtung 58 einen Dichtungskopf 63, welcher elastisch mit dem Dichtungsfuß 59 verbunden ist. Die Magnetdichtung 58 umschließt mit ihrem als Zwischenelement in die Freisparung 57 flüssigkeitsdicht eingefügten Dichtungsfuß 59 zusammen mit der Außenverkleidung 51 und der Innenverkleidung 54 einen mit aufschäumbaren Wärmeisolationsmaterial 64 verfüllten Hohlraum, wobei das Wärmeisolationsmaterial 64 durch seine adhäsive Wirkung die Innenverkleidung 54, die Außenverkleidung 51 und die Magnetdichtung 58 zu einem weitestgehend form- und verwindungssteifen Baugruppe verbindet.

Figur 3 zeigt eine weitere Ausführungsform einer als Gefrierschranktür ausgebildeten Kältegerätetür 10, welche weitestgehend ähnlich zu der in Figur 1 dargestellten Kältegerätetür 50 ausgebildet ist und welche mit einer als Sichtverblendung dienenden Außenverkleidung 71 aus einem platinenartigen metallischen Werkstoff versehen ist. Die Außenverkleidung 71 besitzt einen umlaufend angeordneten Umbug 72, welcher einen freien, in das Türinnere gerichteten Randabschnitt 73 aufweist. Beabstandet zur Außenverkleidung 71 ist die Kältegerätetür 70 mit einer ebenfalls aus platinenartigen metallischen Werkstoff gefertigen Innenverkleidung 74 ausgestattet, welche einen im Nahbereich ihres Randes umlaufend angeordneten stufenartigen Absatz 75 mit einem freien Randabschnitt 76 aufweist. Der Randabschnitt 76 zeigt in Richtung des Randabschnittes 73, ist jedoch parallel höhenversetzt über dem letzteren und mit Abstand zu diesem angeordnet, wodurch eine umlaufend zwischen den freien Randabschnitten 73 und 76 verlaufenden Freisparung 77 erzeugt ist. Diese ist von einem ähnlich dem Kunststoffprofil 17 ausgebildeten Kunststoffprofil 78 überbrückt, welches ein seitliches, dem Randabschnitt 76 zugewandtes leistenartiges ausgebildetes Halteelement 79 mit einer zum Randabschnitt 76 hin geöffneten Aufnahmenut 80 und ein ebenfalls leistenartiges, dem Randabschnitt 73 zugewandtes Halteelement 81 besitzt, welches im Gegensatz zum Halteelement 79 als Flachprofil ohne Aufnahmenut ausgebildet ist. Während das Halteelement 81 am Randabschnitt 73, diesen überlappend, aufliegt, haltert das Halteelement 79 den Randabschnitt 76, wobei dieser flüssigkeitsdicht in die Aufnahmenut 80 eingefügt ist. Zwischen den Halteelementen 79 und 81 besitzt das Kunststoffprofil 78 eine hinterschnitten ausgebildete nutenartige Aufnahme 82, welche zur Befestigung eines zu einer aus Kunststoff gefertigten Magnetdichtung 83 gehörenden Dichtungsfußes 84 dient. Dieser ist elastisch mit einem Dichtungskopf 85 der Magnetdichtung 83 verbunden. Das in die Freisparung 77 eingesetzte, die freien Randabschnitte 73 und 76 flüssigkeitsdicht verbindenden Kunststoffprofil 78 umschließt zusammen mit der Innenverkleidung 54 und der Außenverkleidung 51 einen Hohlraum, welcher mit einem durch Aufschäumen erzeugten Wärmeisolationsschicht 86 verfüllt ist, welche durch ihre adhäsiven Eigenschaften die Außenverkleidung 71, die Innenverkleidung 74 und das Kunststoffprofil 78 zu einem weitestgehend form- und verwindungssteifen Baukörper verbindet.

## Patentansprüche

1. Kältegerätetür (10, 50) einer aus metallischem Werkstoff gebildeten Außenverkleidung (11, 51) und einer dazu beabstandeten, ebenso aus metallischem Werkstoff gebildeten Innenverkleidung (14, 54) sowie einer zwischen der Außenverkleidung (11, 51) und der Innenverkleidung (14, 54) vorgesehenen, durch Aufschäumen erzeugten Wärmeisolationsschicht (23, 64), wobei die Innenverkleidung (14, 54) an ihren freien Randabschnitten (15, 56) von den freien Randabschnitten (13, 53) der Außenverkleidung (11, 51) mit wärmeisolierenden Mitteln (17, 59) weitestgehend entkoppelt ist, **dadurch gekennzeichnet, dass** die Mittel (17, 59) zwei leistenartig ausgebildete Halteelemente (17.1, 17.2; 60, 61) aufweisen, von denen beide eine Aufnahmenut (18, 19; 62) zur Halterung des der Aufnahmenut (18, 19)zugewandten freien Randabschnitts (13, 15, 53, 56) besitzen.

2. Kältegerätetür nach Anspruch 1, **dadurch gekennzeichnet, dass** die Aufnahmenuten (18, 19; 62) an den leistenartig ausgebildeten Halteelementen (17.1, 17.2; 60, 61) flüssigkeitsdicht mit den ihnen zugewandten Randabschnitten (13, 15; 53, 56) verbunden sind.

3. Kältegerätetür nach Anspruch 1, **dadurch gekennzeichnet, dass** die Mittel als Dichtungsfuß (59) einer Türdichtung (58) vorgesehen sind.

4. Kältegerätetür nach Anspruch 1, **dadurch gekennzeichnet, dass** die Mittel als Kunststoffprofil (17) ausgebildet sind.

5. Kältegerätetür nach Anspruch 4, **dadurch gekennzeichnet, dass** das Kunststoffprofil (17) die Randabschnitte (13, 15) flüssigkeitsdicht überbrückt, wobei das Kunststoffprofil (17) eine Aufnahme (20) zur lösbaren Halterung einer Türdichtung (21) aufweist.

6. Kältegerätetür nach einem der vorhergehenden Ansprüche, **dadurch gekennzeichnet, dass** die Innenverkleidung (14, 54) weitestgehend spanlos aus einer Edelstahlplatine geformt ist.

7. Kältegerätetür (70) mit einer aus metallischem Werkstoff gebildeten Außenverkleidung (71) und einer dazu beabstandeten, ebenso aus metallischem Werkstoff gebildeten Innenverkleidung (74) sowie einer zwischen der Außenverkleidung (71) und der Innenverkleidung (74) vorgesehenen, durch Aufschäumen erzeugten Wärmeisolationsschicht (86), wobei die Innenverkleidung (74) an ihren freien Randabschnitten (76) von den freien Randabschnitten (73) der Außenverkleidung (71) mit wärmeisolierenden Mitteln (17, 59, 77) weitestgehend entkoppelt ist, **dadurch gekennzeichnet, dass** die Mittel als Kunststoffprofil (78) ausgebildet sind, das ein leistenartiges Halteelement (79) mit einer zum freien Randabschnitt (76) der Innenverkleidung (74) geöffneten Aufnahmenut (80) und ein zweites, dem freien Randabschnitt (73) der Außenverkleidung (71) zugewandtes leistenartiges Halteelement (81) besitzt, das am Randabschnitt (73) überlappend aufliegt.

8. Kältegerätetür nach Anspruch 7, **dadurch gekennzeichnet, dass** der Randabschnitt (76) flüssigkeitsdicht in die Aufnahmenut (80) eingefügt ist.

9. Kältegerätetür nach Anspruch 7 oder 8, **dadurch gekennzeichnet, dass** das Kunststoffprofil (78) eine hinterschnittene, nutenartige Aufnahme (82) aufweist, welche zur Befestigung eines Dichtungsfußes (84) einer aus Kunststoff gefertigten Magnetdichtung (83) dient.

## Claims

1. Refrigerating appliance door (10, 50) of an outer lining (11, 51), which is formed from metallic material, and an inner lining (14, 54), which is spaced therefrom and similarly formed from metallic material, as well as a thermal insulation layer (23, 64) provided between the outer lining (11, 51) and the inner lining (14, 54) and produced by foaming, wherein the inner lining (14, 54) is substantially decoupled at its free edge sections (15, 56) from the free edge sections (13, 53) of the outer lining (11, 51) by thermal insulating means (17, 59), **characterised in that** the means (17, 59) comprise two retaining elements (17.1, 17.2; 60, 61), which are of strip-like construction and both of which have a receiving groove (18, 19; 62) for retention of the free edge section (13, 15, 53, 56) facing the receiving groove (18, 19).

2. Refrigerating appliance door according to claim 1, **characterised in that** the receiving grooves (18, 19; 62) at the retaining elements (17.1, 17.2; 60, 61) of strip-like construction are liquid-tightly connected with the edge sections (13, 15; 53, 56) facing them.

3. Refrigerating appliance door according to claim 1, **characterised in that** the means are provided as a sealing foot (59) of a door seal (58).

4. Refrigerating appliance door according to claim 1, **characterised in that** the means are constructed as a synthetic material profile member (17).

5. Refrigerating appliance door according to claim 4, **characterised in that** the synthetic material profile member (17) liquid-tightly bridges over the edge sections (13, 15), wherein the synthetic material profile member (17) has a receptacle (20) for detachable retention of a door seal (21).

6. Refrigerating appliance door according to one of the preceding claims, **characterised in that** the inner lining (14, 54) is formed substantially without cutting from a stainless steel plate.

7. Refrigerating appliance door (70) with an outer lining (71), which is formed from a metallic material, and an inner lining (74), which is spaced therefrom and similarly formed from metallic material, as well as a thermal insulation layer (86) provided between the outer lining (71) and the inner lining (74) and produced by foaming, wherein the inner lining (74) is substantially decoupled at its free edge sections (76) from the free edge sections (73) of the outer lining (71) by thermal insulating means (17, 59, 77), **characterised in that** the means are formed as a synthetic material profile member (78) which comprises a strip-like retaining element (79) with a receiving groove (80), which is open towards the free edge section (76) of the inner lining (74), and a second strip-like retaining element (81), which faces the free edge section (73) of the outer lining (71) and which rests on the edge section (73) in overlapping manner.

8. Refrigerating appliance door according to claim 7, **characterised in that** the edge section (76) is fluid-tightly inserted into the receiving groove (80).

9. Refrigerating appliance door according to claim 7 or 8, **characterised in that** the synthetic material profile member (78) has an undercut, groove-like receptacle (82) serving for fastening of a sealing foot (84) of a magnetic seal (83) made from synthetic material.

## Revendications

1. Porte d'appareil frigorifique (10, 50) d'un habillage extérieur (11, 51) formé à partir d'un matériau métallique et d'un habillage intérieur (14, 54) espacé de celui-ci et formé également à partir d'un matériau métallique, ainsi que d'une couche calorifuge (23, 64) prévue entre l'habillage extérieur (11, 51) et l'habillage intérieur (14, 54) et produite par moussage, l'habillage intérieur (14, 54) étant dans une très large mesure découplé par des moyens calorifuges (17, 59) au niveau de ses sections de bord libres (15, 56) des sections de bord libres (13, 53) de l'habillage extérieur (11, 51), **caractérisée en ce que** les moyens (17, 59) présentent deux éléments de retenue (17.1, 17.2 ; 60, 61) conçus en forme de bordure, dont les deux possèdent une gorge de logement (18, 19 ; 62) pour la fixation de la section de bord libre (13, 15, 53, 56) orientée vers la gorge de logement (18, 19).

2. Porte d'appareil frigorifique selon la revendication 1, **caractérisée en ce que** les gorges de logement (18, 19 ; 62) communiquent de manière étanche aux fluides au niveau des éléments de retenue (17.1, 17.2 ; 60, 61) conçus en forme de bordures avec les sections de bord (13, 15 ; 53, 56) orientées vers elles.

3. Porte d'appareil frigorifique selon la revendication 1, **caractérisée en ce que** les moyens sont prévus comme pied de joint (59) d'un joint de porte (58).

4. Porte d'appareil frigorifique selon la revendication 1, **caractérisée en ce que** les moyens sont conçus comme profilés en matière plastique (17).

5. Porte d'appareil frigorifique selon la revendication 4, **caractérisée en ce que** le profilé en matière plastique (17) raccorde de manière étanche aux fluides les sections de bord (13, 15), le profilé en matière plastique (17) présentant un logement (20) pour la fixation détachable d'un joint de porte (21).

6. Porte d'appareil frigorifique selon l'une des revendications précédentes, **caractérisée en ce que** l'habillage intérieur (14, 54) est formé dans une très large mesure sans enlèvement de copeaux à partir d'une platine en acier spécial.

7. Porte d'appareil frigorifique (70) munie d'un habillage extérieur (71) formé à partir d'un matériau métallique et d'un habillage intérieur (74) espacé de celui-ci et formé également à partir d'un matériau métallique, ainsi que d'une couche calorifuge (86) produite par moussage prévue entre l'habillage extérieur (71) et l'habillage intérieur (74), l'habillage intérieur (74) étant dans une très large mesure découplé par des moyens calorifuges (17, 59, 77) au niveau de ses sections de bord libres (76) des sections de bord libres (73) de l'habillage extérieur (71), **caractérisée en ce que** les moyens sont conçus comme profilé en matière plastique (78), qui possède un élément de retenue (79) en forme de bordure avec une gorge de logement (80) ouverte vers la section de bord libre (76) de l'habillage intérieur (74) et un second élément de retenue (81) en forme de bordure et orienté vers la section de bord libre (73) de l'habillage extérieur (71), qui repose sur la section de bord (73) en la recouvrant.

8. Porte d'appareil frigorifique selon la revendication 7, **caractérisée en ce que** la section de bord (76) est insérée de manière étanche aux fluides dans la gorge de logement (80).

9. Porte d'appareil frigorifique selon la revendication 7 ou 8, **caractérisée en ce que** le profilé en matière plastique (78) présente un logement (82) contre-dépouillé en forme de gorge, qui sert à fixer un pied de joint (84) d'un joint magnétique fabriqué en matière plastique.
